# DEMANDE DE BREVET EUROPEEN

(11) **EP 1 674 165 A1**
(43) Date de publication de la demande: **28.06.2006**
(21) Numéro de dépôt: 04106904.8
(22) Date de dépôt: 22.12.2004
(51) Int. Cl.: B06B 1/04

(54) **Dispositif vibrant muni de moyens de protection contre des chocs mécaniques pour un objet portable**

(71) Demandeur: ETA SA Manufacture Horlogère Suisse, 2540 Grenchen (CH)
(72) Inventeur: Matthey, Gérald Maurice, 1338 Ballaigues (CH)
(74) Mandataire: Vigand, Philippe

(57) **Abrégé**

Le dispositif vibrant (1) est monté dans un objet portable, tel qu'une montre-bracelet, pour servir notamment d'alarme silencieuse. Le dispositif comprend une masse mobile (3a, 3b, 6, 15) constituée en partie d'une structure magnétique reliée à une structure fixe (5) par l'intermédiaire d'un élément ressort (4), et une bobine (2) reliée à la structure fixe sans contact mécanique avec la masse mobile. La bobine est couplée électro-magnétiquement à la masse mobile pour permettre de la faire osciller dans au moins une direction d'oscillation (X) lorsqu'elle est alimentée par des signaux électriques alternatifs à fréquence déterminée. Une partie fixe du dispositif vibrant comprend une pièce (4d) faisant partie de l'élément ressort, qui est montée sur la structure fixe. Cette pièce comprend une ouverture longitudinale (14) dans la direction d'oscillation en combinaison avec une surface de la structure fixe pour définir des moyens de guidage dans lesquels est placé un élément en saillie (16) de la masse mobile. Cette ouverture longitudinale est dimensionnée de manière à permettre à la masse mobile d'osciller librement dans un mode de fonctionnement normal du dispositif vibrant (1) au moins jusqu'à une valeur d'amplitude maximale déterminée. Par contre, cette ouverture permet de limiter l'amplitude de mouvement de la masse mobile de manière déterminée dans toutes les directions pour protéger le dispositif vibrant de chocs mécaniques.

## Description

La présente invention concerne un dispositif vibrant, qui comprend des moyens de protection contre des chocs mécaniques, pour un objet portable, tel qu'une montre-bracelet. Le dispositif vibrant comprend une masse mobile constituée en partie d'une structure magnétique reliée à une structure fixe par l'intermédiaire d'un élément ressort et une bobine reliée à la structure fixe sans contact mécanique avec la masse mobile. La bobine est couplée électro-magnétiquement à la masse mobile pour permettre de la faire osciller dans au moins une direction d'oscillation lorsqu'elle est alimentée par des signaux électriques alternatifs à fréquence déterminée.

Le dispositif vibrant pour un objet portable peut être utilisé pour la génération d'une alarme silencieuse ou pour signaler un appel téléphonique par vibration. Pour ce faire, la bobine doit être électriquement activée pour actionner la masse mobile afin de créer une vibration à basse fréquence qui peut être ressentie par le porteur d'un tel objet. La vibration peut être commandée en fonction d'une programmation spécifique de l'objet portable de manière à avertir son porteur d'un événement spécifique, par exemple une heure de réveil, un appel téléphonique ou autre.

Le dispositif vibrant peut équiper un objet portable, tel qu'une montre-bracelet, un téléphone mobile, un organiseur traditionnel, un dispositif de recherche de personnes ou un autre objet de petite taille. Comme le dispositif vibrant comprend une masse mobile relativement importante par rapport à la masse totale du dispositif, il est nécessaire de le protéger de tout choc mécanique. De ce fait, il faut éviter que la masse mobile du dispositif vibrant subisse des mouvements dus aux chocs, par rapport à la structure fixe, d'une amplitude trop importante dans toutes les directions. Avec de tels chocs mécaniques, l'élément ressort, maintenant la masse mobile par rapport à la bobine reliée à la structure fixe, peut subir un flambage ou une fatigue importante susceptible d'endommager rapidement le dispositif vibrant, ou se briser.

Un exemple d'un dispositif vibrant de petite taille est décrit dans le document EP 0 625 738. Dans ce document, le dispositif vibrant est constitué d'une bobine cylindrique montée sur un corps d'une structure ferromagnétique, d'une masse mobile qui comprend un aimant permanent polarisé dans une direction parallèle à l'axe de la bobine, et d'éléments élastiques reliant la masse mobile à la structure ferromagnétique. La structure ferromagnétique comprend des portions d'excitation électromagnétique dirigées perpendiculairement par rapport à l'axe de la bobine, ces portions d'excitation étant en regard de parties polaires de la masse mobile. Lorsque la bobine est alimentée par des signaux électriques alternatifs, la masse avec l'aimant permanent décrit un mouvement oscillant quasi-linéaire.

Un inconvénient d'un tel dispositif décrit dans le document EP 0 625 738 est qu'il est sensible aux chocs, car la masse mobile doit être importante pour que le dispositif vibrant équipant par exemple une montre-bracelet procure une vibration susceptible d'être ressentie par le porteur de la montre. De ce fait, les éléments élastiques sont susceptibles de subir des déformations importantes ou de se rompre lors de chocs mécaniques importants.

L'invention a donc pour but principal de pallier les inconvénients cités ci-dessus en réalisant un dispositif vibrant susceptible de comprendre des moyens de protection contre les chocs mécaniques.

A cet effet, l'invention concerne un dispositif vibrant qui se caractérise en ce qu'une partie fixe du dispositif vibrant est agencée de manière à coopérer avec une partie de la masse mobile pour permettre à la masse mobile d'osciller librement dans un mode de fonctionnement normal du dispositif vibrant au moins jusqu'à une valeur d'amplitude maximale déterminée, et pour limiter l'amplitude de mouvement de la masse mobile de manière déterminée dans toutes les directions afin de protéger le dispositif vibrant de chocs mécaniques.

Un avantage du dispositif vibrant selon l'invention réside dans le fait qu'il comprend des moyens de protection permettant de limiter l'amplitude du mouvement de la masse mobile notamment dans des directions autres que la direction propre d'oscillation de la masse mobile lors d'un fonctionnement normal du dispositif vibrant. De plus, les moyens de protection limitent également l'amplitude de mouvement de la masse mobile dans la direction d'oscillation à une valeur d'amplitude de préférence légèrement supérieure à la valeur d'amplitude maximale d'oscillation de la masse mobile en fonctionnement normal. Comme l'amplitude de mouvement de ladite masse mobile est limitée, cela préserve l'élément ressort du dispositif vibrant de toute contrainte mécanique (torsion, flexion) due à un choc mécanique.

L'élément ressort est composé de préférence d'une lame de base fixée sur la structure fixe et de deux lames ressorts venant de matière avec la lame de base. Les deux lames ressorts sont disposées sensiblement perpendiculaires à la lame de base sur deux côtés opposés de ladite lame de base. La masse mobile est maintenue entre les deux lames ressorts et est fixée sur une lame d'extrémité qui relie les extrémités des lames ressorts opposées à la lame de base.

L'élément ressort comprend encore une pièce venant de matière avec la lame de base qui est disposée sur un côté de la lame de base parallèle à la direction d'oscillation de la masse mobile. Cette pièce plate est disposée perpendiculaire à la lame de base et comprend une ouverture longitudinale dans la direction d'oscillation en combinaison avec une surface de la structure fixe sur laquelle est fixée la lame de base. Un élément en saillie de la masse mobile est disposé en partie à travers l'ouverture longitudinale afin que l'ouverture longitudinale de la pièce plate définisse des moyens de protection ou de guidage de l'élément en saillie de la masse mobile.

Les bords de l'ouverture remplissent le rôle de butées pour l'élément en saillie afin de limiter le mouvement de la masse mobile jusqu'à une amplitude de mouvement déterminée ce qui constitue un avantage du dispositif vibrant. La largeur de l'ouverture est choisie de dimension supérieure à l'épaisseur de la partie de l'élément en saillie traversant l'ouverture, mais de préférence de dimension inférieure au double de l'épaisseur de la partie dudit élément en saillie afin d'assurer une protection du dispositif vibrant. La longueur de l'ouverture est par contre choisie de manière à laisser la masse mobile osciller librement jusqu'à une amplitude maximale déterminée en fonctionnement normal du dispositif vibrant.

Un avantage du fait que les moyens de guidage soient définis par la pièce plate qui fait partie intégrante de l'élément ressort est qu'il n'est ainsi pas nécessaire de monter des éléments supplémentaires au dispositif pour assurer sa protection. Plusieurs éléments ressorts avec leurs lames et leur pièce peuvent être facilement réalisés par des opérations d'emboutissage et de pliage d'une tôle métallique. Le dispositif vibrant est ainsi constitué de composants faciles à réaliser et à monter tout en assurant la protection contre les chocs mécaniques de la masse mobile.

De préférence, la masse mobile comprend un second élément en saillie disposé sur un côté de la masse opposé au premier élément en saillie. Ce second élément en saillie est destiné à être positionné dans un logement de guidage de dimension adaptée d'une paroi d'une plate-forme intérieure d'un objet portable quand le dispositif vibrant est fixé sur la plate-forme. Par cet agencement des éléments en saillie coopérant avec des moyens de guidage du dispositif vibrant et de l'objet portable, une meilleure protection contre les chocs mécaniques est assurée dans toutes les directions.

L'invention concerne également un objet portable, tel qu'une montre-bracelet comprenant un dispositif vibrant cité ci-devant, le dispositif vibrant étant fixé sur une plate-forme de l'objet portable, qui se caractérise en ce que la plate-forme comprend une paroi avec un logement de guidage dans lequel est positionné un élément en saillie de la masse mobile du dispositif vibrant, qui est disposé sur un côté de la masse mobile opposé à la structure fixe, le logement de guidage étant de dimension adaptée de manière à permettre à la masse mobile d'osciller librement dans un mode de fonctionnement normal du dispositif vibrant au moins jusqu'à une valeur d'amplitude maximale déterminée, et pour limiter l'amplitude de mouvement de la masse mobile de manière déterminée dans toutes les directions afin de protéger le dispositif vibrant de chocs mécaniques.

Les buts, avantages et caractéristiques du dispositif vibrant pour un objet portable apparaîtront mieux dans la description suivante d'au moins un mode de réalisation de l'invention en liaison avec les dessins dans lesquels :
- la figure 1 représente une vue tridimensionnelle d'un dispositif vibrant muni de moyens de protection contre des chocs mécaniques selon l'invention,
- la figure 2 représente une vue de dessus du dispositif vibrant selon l'invention montrant l'agencement des moyens de protection contre les chocs mécaniques,
- la figure 3 représente une vue partielle tridimensionnelle d'une partie d'un objet portable qui comprend le dispositif vibrant muni des moyens de protection contre des chocs mécaniques selon l'invention,
- la figure 4a représente une vue en coupe selon le plan A-A de la figure 3 de l'objet portable comprenant le dispositif vibrant selon l'invention, et
- la figure 4b représente une vue en coupe selon la ligne B-B de la figure 4a de l'objet portable comprenant le dispositif vibrant selon l'invention.

Dans la description suivante d'un mode préféré de réalisation d'un dispositif vibrant, tous les éléments qui le composent qui sont bien connus d'un homme du métier dans ce domaine technique, seront expliqués de manière simplifiée. De préférence, le dispositif vibrant et un circuit d'entraînement du dispositif sont destinés à équiper un objet portable de petite taille, tel qu'une montre-bracelet de manière à fournir une alarme silencieuse par vibration d'une masse mobile du dispositif vibrant.

Les figures 1 et 2 représentent un mode de réalisation préféré du dispositif vibrant 1 destiné à être monté dans un boîtier d'un objet portable, tel qu'une montre-bracelet. Ce dispositif vibrant 1 est défini comme un dispositif vibrant demi Voice Coil. Il est utilisé de préférence pour générer une alarme silencieuse ou pour signaler des appels téléphoniques par vibration.

Le dispositif vibrant 1 comprend une bobine plate annulaire 2, qui est fixée en bordure à une structure fixe amagnétique 5. La bobine 2 peut comprendre une ou plusieurs spires jointives sensiblement coaxiales. Deux bornes de connexion électrique 7 de la bobine 2 sont représentées en figure 1 sur une partie inférieure de la structure amagnétique 5. Une fois que le dispositif vibrant est fixé sur une plate-forme à circuit imprimé de l'objet portable, les bornes de connexion peuvent être soudées sur des plages métalliques correspondantes afin de pouvoir être reliées à un circuit électronique d'entraînement du dispositif vibrant 1 non représenté.

Le dispositif vibrant 1 comprend encore une masse mobile 3a, 3b, 6 et 15 composée en partie d'une structure magnétique. Cette masse mobile est reliée à la structure amagnétique 5 sans contact mécanique avec la bobine à l'aide d'un élément ressort 4, qui comprend une pièce plate 4d expliquée ci-après pour servir de moyens de guidage de la masse mobile afin de protéger le dispositif de tout choc mécanique.

La structure magnétique de la masse mobile comprend une plaque ferromagnétique 6 sur laquelle sont fixés deux aimants permanents 3a et 3b adjacents de direction de magnétisation opposée en regard respectivement de deux portions diamétralement opposées de la bobine. Les aimants génèrent un champ magnétique B, qui est conduit dans la plaque ferromagnétique 6, dans une direction selon l'axe Y perpendiculaire au plan de la bobine.

Lorsque la bobine 2 est alimentée par des signaux électriques alternatifs, qui sont par exemple des impulsions rectangulaires successives de tension, le courant passant dans les portions de bobine est sensiblement perpendiculaire au champ magnétique B dans la direction de l'axe Z. De ce fait, une force de Laplace dans une direction selon l'axe X est obtenue afin de faire osciller la masse mobile dans un plan sensiblement perpendiculaire à l'axe de la bobine 2 dans une direction d'oscillation déterminée. Le mouvement de la masse mobile est sensiblement sinusoïdal dans les sens opposés représentés par O+ et O- par rapport à une position centrale de repos de la masse mobile. La fréquence de résonance de la masse mobile peut être de l'ordre de 135 Hz par exemple.

Pour obtenir une masse plus importante, il peut être prévu de placer une plaque de masse complémentaire 15 sur la plaque ferromagnétique 6. Cette plaque complémentaire 15 peut être réalisée dans un matériau tel qu'en laiton ou tungstène.

L'élément ressort 4, qui maintient la masse mobile, comprend une lame de base 4c fixée par deux vis 9 par l'intermédiaire d'une plaque amagnétique 5' sur la structure fixe amagnétique 5, et deux lames ressorts 4a et 4b venant de matière avec la lame de base et disposées sur deux côtés opposés de la lame de base. Les lames ressorts 4a et 4b sont disposées perpendiculaires par rapport à la lame de base 4c, de manière que la section transversale forme un U. Une lame d'extrémité 4e relie les extrémités des lames ressorts 4a et 4b opposées à la lame de base. Cette lame d'extrémité, sur laquelle est fixée par soudage laser ou par collage par exemple une portion de la plaque ferromagnétique 6, est dans un plan sensiblement parallèle à la lame de base.

La plaque ferromagnétique 6 et la plaque complémentaire 15 sont placées entre les lames ressorts 4a et 4b sans contact direct avec chaque lame ressort. De préférence, la hauteur des plaques ferromagnétique 6 et complémentaire 15 est inférieure à la hauteur des lames ressorts 4a et 4b. Chaque lame ressort peut comprendre deux fentes traversantes longitudinales 8, qui sont dimensionnées pour ajuster une fréquence de résonance théorique du dispositif vibrant.

Pour équiper une montre-bracelet par exemple, les dimensions du dispositif vibrant représenté aux figures 1 et 2 peuvent être de 10 mm de long, 4 mm de large et 2 mm de hauteur avec une bobine qui peut comprendre jusqu'à 400 spires jointives sensiblement coaxiales.

On comprend donc que du fait de la petite taille souhaitée du dispositif vibrant 1, il est nécessaire de préserver l'élément ressort 4 maintenant la masse mobile relativement importante de toute contrainte mécanique provoquée par un choc mécanique. Pour ce faire, l'élément ressort 4 comprend une pièce plate 4d qui vient de matière avec la lame de base 4c et est disposée sensiblement perpendiculaire à la lame de base en regard de la masse mobile et parallèle à la direction d'oscillation de la masse mobile.

La pièce plate 4d comprend une ouverture longitudinale de forme sensiblement rectangulaire 14 dans la direction d'oscillation en combinaison avec une surface de la structure fixe 5 sur laquelle est fixée la lame de base 4c. La plaque ferromagnétique 6 de la masse mobile comprend un élément en saillie 16 qui pénètre à travers l'ouverture longitudinale de manière qu'une partie de l'élément en saillie est disposée dans l'ouverture 14 avec un certain jeu. Cette ouverture longitudinale définit des moyens de guidage de la masse mobile. Les bords de l'ouverture définissent par contre des butées mécaniques pour limiter l'amplitude de mouvement de la masse mobile de manière déterminée au moins dans les directions selon les axes X et Y.

La largeur de l'ouverture 14 est de dimension légèrement supérieure à l'épaisseur de la partie de l'élément en saillie dans l'ouverture, mais inférieure au double de l'épaisseur de cette partie dudit élément en saillie. Bien entendu, l'élément en saillie peut ne pas être d'épaisseur uniforme dans la direction de l'axe Z. Il pourrait prendre la forme d'un crochet avec une épaisseur des parties de l'élément en saillie en dehors de l'ouverture plus grande que la largeur de l'ouverture pour assurer une meilleure protection contre les chocs également dans la direction de l'axe Z.

Au lieu de pratiquer une ouverture dans la pièce 4d, il aurait pu être envisagé de configurer la pièce en forme de L de manière à définir un logement avec la surface de la structure fixe 5 sur laquelle est fixée la lame de base 4c. Toutefois, cette forme d'exécution nécessite de réaliser deux pliages de la pièce 4d et de former des butées aux extrémités de la pièce dans la direction longitudinale pour limiter l'amplitude de mouvement de la masse mobile dans la direction d'oscillation selon l'axe X.

Comme la partie fixe du dispositif vibrant comprend les moyens de protection contre des chocs mécaniques par l'intermédiaire de la pièce 4d qui fait partie de l'élément ressort 4, aucun élément supplémentaire n'est donc nécessaire pour assurer la protection du dispositif vibrant. De ce fait, le dispositif vibrant est facile à réaliser tout en étant protégé de tout choc mécanique.

De manière à assurer une meilleure protection contre les chocs mécaniques dans toutes les directions, le dispositif vibrant 1 comprend encore un second élément en saillie 26 destiné à coopérer avec un logement d'une paroi d'une plate-forme expliqué ci-dessous en référence aux figures 3, 4a et 4b. Ce second élément en saillie 26 est placé sur un côté de la masse mobile opposé au premier élément en saillie 16. Ce second élément en saillie vient de matière avec la plaque ferromagnétique tout comme le premier élément en saillie. De préférence, les deux éléments en saillie sont disposés sur une ligne centrale de la masse mobile perpendiculaire à la direction d'oscillation de ladite masse.

Il est à noter que les éléments en saillie 16 et 26 peuvent venir de matière avec la plaque ferromagnétique 6 comme décrit ci-dessus. Toutefois, ils peuvent être prévus sur la plaque complémentaire 15 plutôt que sur la plaque ferromagnétique 6. Ces éléments en saillie peuvent aussi être fixés à l'une ou l'autre plaque ou à l'intersection des deux plaques par tout moyen. Ils peuvent être vissés, soudés ou collés sur la ou les plaques.

Aux figures 3, 4a et 4b, il est représenté le dispositif vibrant 1 monté sur une plate-forme 10 d'un objet portable, qui est de préférence une montre-bracelet. De manière à ne pas surcharger les figures, il n'est représenté que la plate-forme 10 qui est logé dans un boîtier non représenté de la montre-bracelet. Cette plate-forme peut être une platine de montre. Un circuit imprimé, non représenté, peut être réalisé sur une partie de cette plate-forme 10 pour la connexion électrique des différents composants électriques de la montre.

Comme on peut le voir sur la figure 3, le dispositif vibrant est fixé sur la plate-forme 10 de manière que les bornes de connexion 7 de la bobine viennent contacter des pistes métalliques 17 de la plate-forme 10. Ces pistes métalliques 17 sont reliées notamment à un circuit d'entraînement du dispositif vibrant qui n'est pas représenté.

Lors de la fixation du dispositif vibrant 1 sur la plate-forme 10, l'élément en saillie 26 est positionné dans un logement de guidage 21 pratiqué dans une paroi rigide 20 entourant en partie le dispositif vibrant 1. Quand la masse mobile est en position de repos, l'élément en saillie 26 est positionné au centre de ce logement de guidage 21.

Le logement 21 a une section, comme montré en figure 4b, de forme sensiblement rectangulaire avec une largeur légèrement supérieure à l'épaisseur de l'élément en saillie 26, mais inférieure au double de l'épaisseur de cet élément en saillie. La longueur du logement 21 dans la direction d'oscillation selon l'axe X est dimensionnée de manière à permettre à la masse mobile d'osciller librement dans la direction d'oscillation au moins jusqu'à une valeur d'amplitude maximale déterminée. Les bords de ce logement servent de butées à l'élément en saillie 26 pour limiter l'amplitude de mouvement dans toutes les directions.

Grâce à la combinaison de ce logement de guidage 21 de la paroi 20 ayant une profondeur déterminée, et à la pièce plate 4d munie de l'ouverture de guidage de l'élément en saillie 16, une bonne protection contre les chocs mécaniques dans toutes les directions du dispositif vibrant est assurée.

Il n'est pas nécessaire d'entourer le dispositif vibrant de ladite paroi. De ce fait au lieu de prévoir un logement de guidage dans ladite paroi, il peut être prévu de monter sur la plate-forme une plaque ayant une ouverture longitudinale ou une pièce en forme de U pour recevoir le second élément en saillie du dispositif vibrant.

Il est à noter que même si les moyens de protection ont été décrits ci-devant pour un dispositif vibrant du type demi Voice Coil, ces moyens de protection peuvent également être appliqués à tout autre dispositif vibrant fonctionnant selon un principe équivalent, tel que celui décrit dans le document EP 0 625 738 par exemple.

A partir de la description qui vient d'être faite de multiples variantes de réalisation du dispositif vibrant peuvent être conçues par l'homme du métier sans sortir du cadre de l'invention définie par les revendications. Il peut être prévu plusieurs éléments en saillie de chaque côté de la masse mobile pour coopérer avec l'ouverture de la pièce ou avec le logement de la paroi de la plate-forme de l'objet portable. Il peut être prévu également que la structure fixe ou la pièce de l'élément ressort comprend une protubérance guidée dans une rainure longitudinale pratiquée dans une partie de la masse mobile en regard de la structure afin d'assurer la protection contre les chocs mécaniques du dispositif vibrant. Il peut être prévu qu'une partie fixe supplémentaire du dispositif vibrant soit disposée sur un côté opposé à la lame de base fixe de l'élément ressort. Cette partie fixe supplémentaire comprend un logement de guidage pour le second élément en saillie du dispositif vibrant pour assurer une protection du dispositif vibrant par les éléments en saillie placés sur deux côtés opposés de la masse mobile coopérant avec les moyens de guidage.

## Revendications

1. Dispositif vibrant (1) pour un objet portable, tel qu'une montre-bracelet, le dispositif comprenant une masse mobile (3a, 3b, 6, 15) constituée en partie d'une structure magnétique reliée à une structure fixe (5) par l'intermédiaire d'un élément ressort (4), et une bobine (2) reliée à la structure fixe sans contact mécanique avec la masse mobile et couplée électro-magnétiquement à la masse mobile pour permettre de la faire osciller dans au moins une direction d'oscillation (X) lorsqu'elle est alimentée par des signaux électriques alternatifs à fréquence déterminée, **caractérisé en ce qu'**une partie fixe (4d) du dispositif vibrant est agencée de manière à coopérer avec une partie (16) de la masse mobile pour permettre à la masse mobile d'osciller librement dans un mode de fonctionnement normal du dispositif vibrant au moins jusqu'à une valeur d'amplitude maximale déterminée, et pour limiter l'amplitude de mouvement de la masse mobile de manière déterminée dans toutes les directions afin de protéger le dispositif vibrant de chocs mécaniques.

2. Dispositif vibrant (1) selon la revendication 1, **caractérisé en ce que** l'élément ressort (4) comprend une lame de base (4c) fixée sur la structure fixe (5), et deux lames ressorts (4a, 4b) venant de matière avec la lame de base et disposées sensiblement perpendiculaires à la lame de base sur deux côtés opposés de ladite lame de base, la masse mobile étant maintenue entre les deux lames ressorts, **en ce que** la partie fixe du dispositif vibrant comprend une pièce (4d) venant de matière avec la lame de base qui est disposée sur un côté de la lame de base parallèle à la direction d'oscillation de la masse mobile, et **en ce que** la masse mobile (3a, 3b, 6, 15) comprend un élément en saillie (16) du côté de la lame de base positionné dans des moyens de guidage (14) définis par ladite pièce ou par une combinaison de la pièce et de la structure fixe (5) pour permettre à la masse mobile d'osciller librement en fonctionnement normal dans une direction d'oscillation déterminée et pour limiter l'amplitude de mouvement de la masse mobile de manière déterminée dans chaque direction par rapport à une position centrale de l'élément en saillie de la masse mobile au repos.

3. Dispositif vibrant (1) selon la revendication 2, **caractérisé en ce que** la pièce plate (4d) est disposée perpendiculairement par rapport à la lame de base, **en ce que** la pièce comprend une ouverture longitudinale (14) dans la direction d'oscillation en combinaison avec une surface de la structure fixe sur laquelle est fixée la lame de base pour définir les moyens de guidage, l'élément en saillie (16) de la masse mobile étant disposé en partie à travers l'ouverture longitudinale, et **en ce que** la largeur de l'ouverture (14) est de dimension supérieure à l'épaisseur de la partie de l'élément en saillie traversant l'ouverture, et inférieure au double de l'épaisseur de la partie dudit élément en saillie.

4. Dispositif vibrant (1) selon l'une des revendications 2 et 3, le dispositif comprenant une bobine plate annulaire (2), qui est constituée d'un enroulement d'une ou plusieurs spires sensiblement coaxiales et fixée à la structure fixe amagnétique, et une masse mobile, qui comprend au moins un aimant permanent (3a, 3b) positionné en regard d'une portion de bobine, une plaque ferromagnétique (6) sur laquelle est fixée l'aimant permanent, et une plaque complémentaire (15) fixée sur la plaque ferromagnétique (6), la masse mobile étant destinée à osciller dans un plan perpendiculaire à un axe de la bobine, **caractérisé en ce que** l'élément ressort comprend une lame d'extrémité (4e) reliant les extrémités des lames ressorts (4a, 4b) opposées à la lame de base, la lame d'extrémité étant parallèle à la lame de base (4c), et **en ce que** la plaque ferromagnétique (6) de la masse mobile est fixée sur la lame d'extrémité.

5. Dispositif vibrant (1) selon la revendication 4, **caractérisé en ce que** la plaque ferromagnétique (6) comprend l'élément en saillie (16) positionné dans les moyens de guidage du dispositif vibrant.

6. Dispositif vibrant (1) selon l'une des revendications 2 à 5, **caractérisé en ce que** la masse mobile comprend un second élément en saillie (26) disposé sur un côté de la masse mobile opposé au premier élément en saillie (16), et **en ce que** le second élément en saillie est destiné à être positionné dans un logement de guidage (21) de dimension adaptée, qui est pratiqué dans une paroi (20) d'une plate-forme intérieure (10) d'un objet portable quand le dispositif vibrant est fixé sur la plate-forme.

7. Dispositif vibrant (1) selon la revendication 6, **caractérisé en ce que** les premier et second éléments en saillie (16, 26) de la masse mobile sont disposés sur une ligne sensiblement perpendiculaire à la direction d'oscillation de la masse mobile.

8. Dispositif vibrant (1) selon la revendication 1, **caractérisé en ce que** la structure fixe (5) comprend, en tant que partie fixe, un logement dans une paroi en regard de la masse mobile, et **en ce que** la masse mobile comprend un élément en saillie (16) positionné dans le logement de la structure fixe de manière à limiter l'amplitude de mouvement déterminée de la masse mobile dans chaque direction.

9. Objet portable, tel qu'une montre-bracelet comprenant un dispositif vibrant selon l'une des revendications précédentes, le dispositif vibrant étant fixé sur une plate-forme (10) de l'objet portable, **caractérisé en ce que** la plate-forme comprend une paroi (20) avec un logement de guidage (21) dans lequel est positionné un élément en saillie (26) de la masse mobile du dispositif vibrant (1), qui est disposé sur un côté de la masse mobile opposé à la structure fixe (5), le logement de guidage étant de dimension adaptée de manière à permettre à la masse mobile d'osciller librement dans un mode de fonctionnement normal du dispositif vibrant au moins jusqu'à une valeur d'amplitude maximale déterminée, et pour limiter l'amplitude de mouvement de la masse mobile de manière déterminée dans toutes les directions afin de protéger le dispositif vibrant de chocs mécaniques.
